# FASCICULE DE BREVET EUROPEEN

(11) **EP 2 062 237 B1**
(45) Date de publication et mention de la délivrance du brevet: **25.01.2012**
(21) Numéro de dépôt: 07823442.4
(22) Date de dépôt: 23.08.2007
(51) Int. Cl.: G08B 13/06, E05B 17/18

(54) **DETECTEUR DE TENTATIVE D'EFFRACTION DE SERRURE, SERRURE, PORTE ET SYSTEME D'ALARME COMPORTANT UN TEL DETECTEUR**
DETEKTOR EINES VERSUCHS, EINEN RIEGEL ZU BRECHEN, RIEGEL, TÜR UND ALARMSYSTEM MIT EINEM SOLCHEN DETEKTOR
DETECTOR OF ATTEMPT TO BREACH A LOCK, LOCK, DOOR AND ALARM SYSTEM COMPRISING SUCH A DETECTOR

(30) Priorité: 23.08.2006 WO PCT/FR2006/001973
(43) Date de publication de la demande: 27.05.2009
(73) Titulaire: Brimont, Madeleine, 75009 Paris (FR)
(72) Inventeur: Brimont, Madeleine, 75009 Paris (FR)
(74) Mandataire: Priori, Enrico
(86) Numéro de dépôt international: PCT/FR2007/001394
(87) Numéro de publication internationale: WO 2008/023120

(56) Documents cités:
- DE-A1- 4 419 830
- FR-A1- 2 658 853
- US-A- 5 684 457

## Description

L'invention porte sur un détecteur de tentative d'effraction de serrure, ainsi que sur une serrure munie d'un tel détecteur, sur une porte munie d'une telle serrure et sur un système d'alarme comportant un tel détecteur et une centrale d'alarme.

Un système d'alarme d'habitation comporte généralement une centrale d'alarme et une pluralité de capteurs, par exemple des capteurs de mouvement, de volume, de présence, d'ouverture d'une porte ou d'une fenêtre, etc. Lorsque l'un des capteurs détecte un événement susceptible d'être indicatif d'une effraction, il transmet un signal à la centrale d'alarme. Suite à la réception de ce signal, la centrale d'alarme prend la décision de déclencher ou de ne pas déclencher un signal d'alarme, tel qu'une sirène, un appel téléphonique, etc.

Un inconvénient des systèmes d'alarme conventionnels est qu'en général ils ne s'activent qu'une fois que l'effraction a effectivement été commise, par exemple une fois qu'un malfaiteur a réussi à ouvrir une porte et à pénétrer dans une habitation. L'intrus a donc le temps, avant de prendre la fuite, de voler des objets ou de provoquer, de manière intentionnelle ou non intentionnelle, des dégâts. Au minimum, une serrure, une porte ou une fenêtre aura été forcée, et donc endommagée, ce qui rend nécessaires des réparations ou des remplacements coûteux.

Il est connu du document EP0052891 un détecteur de tentative d'effraction de serrure comportant une plaque qui peut pivoter entre une première position, dans laquelle elle s'étend au-dessus d'une entrée de clé d'une serrure, et une deuxième position, dans laquelle elle permet l'accès à ladite serrure. Lorsque, pour pouvoir accéder à la serrure, on amène la plaque de la première à la deuxième position, une temporisation est mise en marche pour déclencher une alarme si la plaque reste dans sa deuxième position au-delà d'un temps prédéfini, par exemple parce qu'un voleur est en train d'essayer de forcer la serrure.

Le dispositif décrit par le document EP0052891 n'est pas satisfaisant car il est possible d'obtenir un libre accès à la serrure sans déclencher l'alarme à temporisation, simplement en pliant ou en découpant la plaque au lieu de l'amener dans sa deuxième position.

Un but de l'invention est de remédier à cet inconvénient.

Un tel but est atteint par un détecteur de tentative d'effraction de serrure comportant : un couvercle pourvu de moyens de montage sur une porte munie d'une serrure, ledit couvercle pouvant passer d'une première position, dans laquelle il recouvre des moyens d'ouverture ou de fermeture de ladite serrure (typiquement, une entrée de clé) de manière à les rendre inaccessibles, à une seconde position, dans laquelle il permet l'accès auxdits moyens d'ouverture ou fermeture, et inversement ; et des moyens d'ouverture et fermeture d'un circuit électrique pour générer et couper un signal électrique indicatif d'un passage dudit couvercle de la première à la seconde position et inversement ; le détecteur étant caractérisé en ce que lesdits moyens d'ouverture et fermeture d'un circuit électrique comprennent au moins un élément de contact susceptible d'établir un contact électrique avec un élément de ladite serrure constituant une section dudit circuit électrique.

En particulier, ledit élément de contact peut être agencé de manière à être en contact avec ledit élément de la serrure pour fermer ledit circuit électrique lorsque le couvercle se trouve dans sa première position, et à être espacé avec ledit élément de la serrure pour ouvrir ledit circuit électrique lorsque le couvercle se trouve dans sa deuxième position.

En conditions normales, le couvercle se trouve dans la première position et empêche l'accès à la serrure. Lorsqu'une personne munie de la bonne clé souhaite ouvrir la porte, elle déplace le couvercle dans la seconde position, entraînant la génération d'un premier signal, ensuite elle ouvre la porte et enlève la clé, ce qui provoque le retour du couvercle dans la première position et entraîne la génération d'un deuxième signal. L'opération ne nécessite que de quelques secondes, et est donc reconnue comme étant légitime. Par contre, un intrus potentiel, qui cherche à forcer la serrure, doit y avoir accès pendant un temps beaucoup plus important. Le fait que la génération du premier signal ne soit pas suivie, avant l'écoulement d'une durée prédéterminée, par la génération du deuxième signal, est indicatif d'une situation anormale, et provoque donc le déclenchement d'un signal d'alarme.

Un avantage du détecteur de l'invention par rapport à celui du document EP0052891 est que sa structure rend intrinsèquement impossible d'accéder à la serrure sans générer le premier signal, qui déclenche la temporisation de l'alarme. En effet, le fait qu'un élément de contact solidaire du couvercle et un élément de la serrure elle-même assurent la fermeture du circuit électrique empêche qu'on puisse accéder à la serrure sans ouvrir (interrompre) ledit circuit.

Selon des modes de réalisation particuliers du détecteur de tentative d'effraction de serrure de l'invention :
- lesdits moyens de génération d'un signal indicatif d'un passage dudit couvercle de la première à la seconde position ou inversement peuvent comprendre des moyens d'ouverture et fermeture d'un circuit électrique ; en particulier ces moyens peuvent comprendre au moins un élément de contact avec un élément de ladite serrure (typiquement un barillet), ledit élément constituant une section dudit circuit électrique ;
- en particulier, lesdits moyens d'ouverture et fermeture d'un circuit électrique peuvent comprendre au moins un premier élément de contact qui, lorsque ledit couvercle se trouve dans ladite première position, est en contact avec une surface latérale dudit barillet faisant saillie à partir de ladite porte et, lorsque ledit couvercle se trouve dans ladite seconde position, n'est plus en contact dudit barillet. Avantageusement, lesdits moyens d'ouverture et fermeture d'un circuit électrique peuvent comprendre également un second élément de contact qui, lorsque ledit couvercle se trouve dans ladite première position, est en contact avec une surface frontale dudit barillet et, lorsque ledit couvercle se trouve dans ladite seconde position, n'est plus en contact dudit barillet. Avantageusement, ledit ou au moins un élément de contact est aimanté ;
- le détecteur peut comprendre également des moyens de rappel pour ramener ledit couvercle de ladite seconde position vers ladite première position ;
- les moyens de montage dudit couvercle peuvent être adaptés pour permettre un pivotement dudit couvercle autour d'un axe perpendiculaire à la surface de ladite porte ; en particulier, lesdits moyens de montage peuvent comporter un élément tubulaire destiné à traverser ladite porte, une goupille fixée audit couvercle par l'une de ses extrémités et s'étendant perpendiculairement à ce dernier, ladite goupille étant adaptée pour traverser ledit élément tubulaire et pour pivoter dans l'élément tubulaire, et un moyen de rétention de ladite goupille à l'intérieur dudit élément tubulaire. Avantageusement ladite goupille peut comporter un évidement axial à travers lequel passe au moins un et, de préférence, deux fils électriques reliés auxdits moyens de génération d'un signal indicatif d'un passage dudit couvercle de la première à la seconde position et inversement ;
- le détecteur peut comporter également au moins un moyen d'affichage adapté pour indiquer si ledit couvercle se trouve dans la première ou dans la seconde position ;
- le détecteur peut comporter également une serrure auxiliaire pour verrouiller ledit couvercle dans ladite première position.
- le détecteur peut comporter également un moyen de temporisation pour générer un signal indicatif d'une tentative d'effraction si ledit couvercle, ayant été amené de la première à la seconde position, ne retourne pas à ladite première position avant l'expiration d'une durée déterminé.

Un autre objet de l'invention est un système d'alarme incorporant un tel détecteur de tentative d'effraction de serrure et une centrale d'alarme. L'invention se rapporte également à une serrure munie d'un tel détecteur de tentative d'effraction et à la porte munie d'une telle serrure.

D'autres caractéristiques, détails et avantages de l'invention ressortiront à la lecture de la description faite en référence aux dessins annexés donnés à titre d'exemple et qui représentent, respectivement :
- la figure 1, une vue frontale d'un détecteur de tentative d'effraction selon l'invention ;
- la figure 2, une vue arrière du détecteur de tentative d'effraction de la figure 1 ;
- les figures 3 et 4, des vues en coupe selon la ligne III-III et IV-IV respectivement de ce même détecteur ;
- la figure 5, un schéma d'un système d'alarme intégrant un détecteur de tentative d'effraction selon l'invention ; et
- les figures 6A et 6B, respectivement, des vues en élévation de la face avant et de la face arrière d'un détecteur de tentative d'effraction selon une variante de l'invention.

Le détecteur de la figure 1 est essentiellement constitué d'un couvercle 1, par exemple de forme rectangulaire, fixé de manière pivotante sur une porte 3 munie d'une serrure 4. Grâce au pivot de fixation 2, le couvercle 1 peut passer d'une première position P1 (en traits pointillés sur la figure 1), dans laquelle il recouvre une entrée de clé 40 de la serrure 4, à une seconde position P2 (en traits pleins) dans laquelle il libère ladite entrée de clé 40. On comprend aisément que, lorsque le couvercle 1 se trouve dans sa première position, il n'est pas possible d'introduire de clé dans la serrure 4 pour ouvrir ou fermer la porte 3 : pour ce faire, il est nécessaire de faire pivoter ledit couvercle jusqu'à l'amener dans sa seconde position.

Comme cela apparaît en traits pointillés sur la figure 1 et plus clairement sur la figure 2, la face intérieure du couvercle 1, dirigée vers ladite porte 3, comporte deux éléments de contact électriques, 51 et 52 qui, lorsque ledit couvercle 1 se trouve dans sa première position, sont en contact avec un barillet saillant 41 de ladite serrure. Plus précisément, le premier élément de contact électrique 51 s'étend perpendiculairement à la face intérieure du couvercle de manière à pouvoir rentrer en contact avec une surface latérale 410 dudit barillet, et est de préférence arrondi de manière à épouser la forme de ce dernier. Avantageusement, ce premier élément de contact électrique 51 peut être un aimant ou en matériau aimanté, de manière à assurer un bon contact et retenir fermement le couvercle dans sa première position. Le second élément de contact électrique est une plaquette métallique 52 qui s'étend parallèlement à la face intérieure du couvercle de manière à pouvoir entrer en contact avec une surface frontale 411 du barillet. Optionnellement, le second élément de contact électrique 52 peut être simplement constitué par une portion conductrice de ladite face intérieure du couvercle 1.

La figure 2 montre que le couvercle 1 est constitué d'une plaque de fond 10, sensiblement plate ou faiblement bombée, et d'un rebord 11 s'étendant perpendiculairement à la plaque de fond 10 sur tout son périmètre, à l'exception d'une région 12 où le rebord 11 est absent pour permettre le passage du barillet 41 lors du pivotement dudit couvercle. Le rebord 11 empêche l'intrus d'accéder par les côtés aux éléments de contact électriques 51, 52. A défaut d'un tel rebord 11, une continuité électrique pourrait être établie entre lesdits éléments de contact, de telle sorte que le détecteur serait incapable de détecter le passage du couvercle 1 de la première à la seconde position.

La figure 3 montre une vue en coupe du détecteur lorsque le couvercle 1 se trouve dans sa première position, ce qui permet d'apprécier comment les éléments de contact électriques 51 et 52 rentrent en contact avec le barillet 41 de la serrure 4.

Comme cela est représenté schématiquement sur la partie à gauche de la figure 5, lorsque le couvercle 1 se trouve dans sa première position, le barillet 41 constitue une section conductrice d'un circuit électrique 6. Lorsque le couvercle 1 est amené dans sa seconde position, les éléments de contact 51 et 52 se trouvent à l'écart dudit barillet 41, et le circuit 6 est ouvert. Ainsi, lorsque le couvercle 1 passe de la première à la seconde position, le circuit 6 s'ouvre ce qui génère un signal électrique S1 qui est représenté sur la figure 5 sous la forme d'un front descendant. Inversement, lorsque le couvercle 1 passe de la seconde à la première position, le circuit 6 se ferme ce qui génère un signal électrique S2 qui est représenté sur la figure 5 sous la forme d'un front montant.

Optionnellement, un moyen d'affichage peut être prévu pour indiquer que le détecteur est opérationnel, et/ou si le couvercle 1 se trouve dans sa première ou seconde position. Par exemple, comme représenté sur les figures 1, 2 et 5, le circuit 6 peut comporter une diode électroluminescente 7 montée en série. La diode est allumée seulement lorsque le couvercle 1 se trouve dans sa première position, et donc le contact est établi. Cela permet à un utilisateur autorisé de détecter une situation dans laquelle le couvercle ne serait pas retourné correctement dans sa première position après l'ouverture de la porte et l'extraction de la clé, et donc d'éviter le déclenchement intempestif d'un signal d'alarme. Un montage plus complet, mais à la portée de l'homme du métier, permet d'utiliser deux diodes électroluminescentes de couleurs différentes, dont l'une est allumée uniquement lorsque le couvercle se trouve dans sa première position et l'autre est allumée uniquement lorsque le couvercle se trouve dans sa seconde position.

Afin d'éviter un déclenchement intempestif d'un signal d'alarme, il est avantageux que, suite à l'ouverture de la porte par une personne autorisée et le retrait de la clé de la serrure 4, le couvercle 1 retourne automatiquement à sa première position. Dans le mode de réalisation représenté sur les figures, le retour du couvercle 1 à la première position est assuré par la pesanteur. La présence d'un aimant ou d'une matière aimantée permet de plus de conférer à la première position un caractère stable. En variante ou en combinaison, il est possible de prévoir un moyen de rappel, tel qu'un ressort.

Le couvercle 1 est monté sur le côté externe 31 de la porte 3 grâce à un moyen de montage 2 dont la structure est clairement visible sur la figure 4. Ce moyen de montage comporte deux éléments coaxiaux, un élément tubulaire 21, qui est introduit par le côté intérieur 32 de la porte 3, et une goupille 22 solidaire du couvercle 1, destinée à être insérée dans l'élément tubulaire 21 et pouvant pivoter autour de l'axe z. La goupille 22 s'étend perpendiculairement à la surface du couvercle 1, selon l'axe z qui constitue l'axe de pivotement dudit couvercle. L'une de ses extrémités, indiquée par la référence 220, est soudée à la face externe du couvercle 1 ; l'extrémité opposée, destinée à être introduite dans l'élément tubulaire 21, comporte un moyen de rétention 221. Ce moyen de rétention 221 est constitué par une pluralité de pattes inclinées vers l'arrière et montées de manière flexible sur la goupille. Ces pattes fléchissent lors de l'introduction de la goupille 22 dans l'élément tubulaire, de manière à ne pas gêner ladite introduction, et s'ouvrent à la sortie dudit élément tubulaire de manière à empêcher définitivement l'extraction de ladite goupille 22. Les pattes s'appuient alors sur un prolongement annulaire 210 de l'élément tubulaire 21, perpendiculairement au corps 21 de ce dernier.

Avantageusement, la goupille 22 présente un évidement axial 222 à travers lequel passent deux fils électriques 60 et 61 reliés respectivement au premier 51 et au second 52 éléments de contact. De cette manière, en plus d'assurer une fonction d'élément de fixation et de pivot, la goupille 22 permet la connexion électrique entre les éléments qui se trouvent du côté extérieur 31 de la porte 3 (couvercle 1 avec les éléments de contact 51 et 52, diode électroluminescente 7) et ceux qui se trouvent de son côté intérieur 32 (notamment, la centrale d'alarme).

Dans un premier mode de réalisation d'un système d'alarme selon l'invention, le détecteur de tentative d'effraction est directement relié, par l'intermédiaire des fils 60 et 61, à une centrale d'alarme CA, qui peut être d'un type conventionnel, comme illustré en référence à la figure 5. Lorsque le couvercle 1 est amené de la première à la seconde position, un signal S1 correspondant à l'ouverture du circuit 6, parvient à ladite centrale d'alarme CA, qui est programmée pour déclencher un signal d'alarme si elle ne reçoit pas, avant l'écoulement d'une durée prédéterminée, un signal S2 correspondant à la fermeture du circuit 6, indiquant que le couvercle 1 est revenu à sa première position. La durée prédéterminée est généralement programmable et peut être fixée, par exemple, à 10, 15 ou 30 secondes.

Dans un deuxième mode de réalisation, représenté également sur la figure 5, la centrale d'alarme CA est beaucoup plus simple, car elle se limite à déclencher un signal d'alarme lorsqu'elle reçoit un signal ST indicatif d'une tentative d'effraction. Le détecteur de l'invention doit donc comporter un moyen de temporisation T qui reçoit en entrée les signaux S1 et S2 et génère ledit signal ST indicatif d'une tentative d'effraction si le couvercle 1, ayant été amené de la première à la seconde position, ne retourne pas à ladite première position avant l'écoulement d'une durée prédéterminée.

Le signal ST, transmis à la centrale d'alarme CA, ne doit pas nécessairement comporter de moyens de temporisation propres. Le moyen de temporisation T peut être situé à l'intérieur du couvercle 1, ou bien dans un boîtier situé du côté interne 32 de la porte 3, cette deuxième possibilité offrant de meilleures garanties de sécurité. Dans ce cas aussi la durée maximale pouvant s'écouler entre les signaux S1 et S2 sans que signal ST ne soit généré doit de préférence être programmable, par exemple en agissant sur des microrupteurs du moyen de temporisation T.

Bien entendu, quel que soit le mode de réalisation choisi, la centrale d'alarme CA peut être reliée à plusieurs détecteurs selon l'invention, installés sur des serrures différentes, ainsi qu'à des détecteurs d'autres types, tels que des détecteurs de mouvement. D'une manière connue en soi, les détecteurs peuvent être connectés à la centrale CA par des liaisons avec ou sans fils. Le détecteur de tentative d'effraction de serrure selon l'invention peut être facilement intégré à un système d'alarme existant.

Le détecteur de tentative d'effraction de serrure a été décrit en référence à un mode de réalisation particulier, mais des nombreuses variantes sont possibles sans sortir du cadre de l'invention.

Une variante particulièrement avantageuse de l'invention est représentée sur les figures 6A et 6B.

Conformément à cette variante, le rebord 11 s'étend seulement sur deux côtés du couvercle 1 ; la région 12 où le rebord 11 est absent présente donc des dimensions importantes. Cependant, cette région 12 est fermée par un deuxième rebord 13, qui est fixé à la porte 3, et ne suit donc pas le couvercle 1 lors de son pivotement. Une serrure auxiliaire 70 permet de verrouiller le couvercle pivotant 1 audit deuxième rebord 13, par exemple au moyen d'un crochet 71 s'engageant dans une encoche 72 pratiquée dans la surface de ce dernier. Ainsi, pour pouvoir pivoter le couvercle 1 afin d'accéder à la serrure principale 4, il est nécessaire d'abord d'ouvrir la serrure auxiliaire 70.

Cette variante de l'invention permet de protéger la serrure principale 4, généralement une serrure de sécurité très couteuse, des actes de vandalisme consistant à endommager cette dernière en introduisant de la colle ou de la gomme à mâcher dans son ouverture de clé 40. Conformément à l'invention, seule la serrure auxiliaire 70, pouvant être remplacée à bas coût, reste exposée aux actes de malveillance. Cette serrure auxiliaire 70 peut par ailleurs être cachée par un volet pivotant 80, métallique ou en matière plastique, fixé à la surface extérieure du couvercle 1 par une charnière 81, par exemple à ressort ou plus généralement élastique, et pouvant optionnellement être maintenu en place par un aimant 81.

L'utilisation d'un deuxième rebord 13 fixé à la porte pour « fermer » complètement le périmètre du couvercle 1 et empêcher ainsi tout accès à la surface interne de ce dernier peut s'avérer utile même en l'absence de la serrure auxiliaire 70.

L'invention a été décrite dans son application à la serrure d'une porte d'habitation, mais on comprend qu'elle peut également s'appliquer à la serrure d'une portière de voiture, d'un tiroir, d'un coffre fort, etc.

Le couvercle 1 ne doit pas nécessairement pivoter autour d'un axe perpendiculaire au plan de la porte : il peut également pivoter autour d'un axe horizontal ou vertical gisant dans ledit plan, ou bien présenter un mouvement de translation vertical ou horizontal.

Par ailleurs, il n'est pas nécessaire que le couvercle 1 comporte deux éléments de contact avec le barillet 41 de la serrure : l'un des deux éléments de contacts nécessaires à la fermeture du circuit électrique 6 peut être fixe et situé du côté intérieur 32 de la porte 3. Dans ce mode de réalisation, le barillet 41 lui-même forme un chemin conducteur entre les deux côtés opposés de ladite porte. Dans ce cas, un seul fil électrique doit passer par l'évidement axial 222 de la goupille 22.

Par ailleurs, l'invention n'est pas limitée à des serrures mécaniques conventionnelles, mais peut être appliquée à toute sorte de serrure, par exemple à des serrures à carte magnétique ou perforée, voire à des serrures électroniques à clavier. Dans ces cas, bien entendu, le couvercle 1 sera adapté pour empêcher l'accès non pas à une entrée de clé, mais au moyen d'ouverture ou fermeture prévu dans la serrure considérée, tel qu'une fente d'introduction de carte ou au moins une touche d'un clavier numérique.

## Revendications

1. Détecteur de tentative d'effraction de serrure, comportant :
- un couvercle (1) pourvu de moyens de montage (2) sur une porte (3) munie d'une serrure (4), ledit couvercle (1) pouvant passer d'une première position, dans laquelle il recouvre des moyens (40) d'ouverture ou de fermeture de ladite serrure (4) de manière à les rendre inaccessibles, à une seconde position, dans laquelle il permet l'accès auxdits moyens (40) d'ouverture ou fermeture, et inversement ; et
- des moyens (51, 52) d'ouverture et fermeture d'un circuit électrique (6) pour générer et couper un signal électrique (S1, S2) indicatif d'un passage dudit couvercle (1) de la première à la seconde position et inversement ; le détecteur étant **caractérisé en ce que** lesdits moyens (51, 52) d'ouverture et fermeture d'un circuit électrique (6) comprennent au moins un élément de contact (51) susceptible d'établir un contact électrique avec un élément (41) de ladite serrure (4) constituant une section dudit circuit électrique (6).

2. Détecteur de tentative d'effraction de serrure selon la revendication 1, dans lequel ledit élément de contact (51) est agencé de manière à être en contact avec ledit élément (41) de la serrure pour fermer ledit circuit électrique (6), lorsque le couvercle (1) se trouve dans sa première position, et à être espacé avec ledit élément (41) de la serrure pour ouvrir ledit circuit électrique (6), lorsque le couvercle (1) se trouve dans sa deuxième position.

3. Détecteur de tentative d'effraction de serrure selon l'une des revendications précédentes, dans lequel ladite serrure est une serrure à clé et lesdits moyens (40) d'ouverture ou fermeture de ladite serrure (4) comportent une entrée de clé.

4. Détecteur de tentative d'effraction de serrure selon la revendication 3, dans lequel ledit élément (41) de serrure (4) est un barillet.

5. Détecteur de tentative d'effraction de serrure selon la revendication 4, dans lequel lesdits moyens (51, 52) d'ouverture et fermeture d'un circuit électrique (6) comprennent au moins un premier élément de contact (51) qui, lorsque ledit couvercle (1) se trouve dans ladite première position, est en contact avec une surface latérale (410) dudit barillet (41) faisant saillie à partir de ladite porte (3) et, lorsque ledit couvercle (1) se trouve dans ladite seconde position, n'est plus en contact dudit barillet (41).

6. Détecteur de tentative d'effraction de serrure selon la revendication 5, dans lequel lesdits moyens (51, 52) d'ouverture et fermeture d'un circuit électrique (6) comprennent également un second élément de contact (52) qui, lorsque ledit couvercle (1) se trouve dans ladite première position, est en contact avec une surface frontale (411) dudit barillet (41) et, lorsque ledit couvercle (1) se trouve dans ladite seconde position, n'est plus en contact dudit barillet (41).

7. Détecteur de tentative d'effraction de serrure selon l'une des revendications précédentes, dans lequel ledit ou au moins un élément de contact (51) est aimanté.

8. Détecteur de tentative d'effraction de serrure selon l'une des revendications précédentes, comprenant également des moyens de rappel pour ramener ledit couvercle (1) de ladite seconde position vers ladite première position.

9. Détecteur de tentative d'effraction de serrure selon l'une des revendications précédentes, dans lequel les moyens de montage (2) dudit couvercle (1) sont adaptés pour permettre un pivotement dudit couvercle (1) autour d'un axe (z) perpendiculaire à la surface de ladite porte (3).

10. Détecteur de tentative d'effraction de serrure selon la revendication 9 dans lequel lesdits moyens de montage (2) dudit couvercle (1) comportent :
- un élément tubulaire (21) destiné à traverser ladite porte (3) ;
- une goupille (22) fixée audit couvercle (1) par l'une de ses extrémités (220) et s'étendant perpendiculairement à ce dernier, ladite goupille (22) étant adaptée pour traverser ledit élément tubulaire (21) et pour pivoter dans l'élément tubulaire ; et
- un moyen de rétention (221) de ladite goupille (22) à l'intérieur dudit élément tubulaire (21).

11. Détecteur de tentative d'effraction de serrure selon la revendication 10 dans lequel ladite goupille (22) comporte un évidement axial (222) à travers duquel passe au moins un fil électrique (60, 61) relié auxdits moyens (51, 52) de génération d'un signal (S1, S2) indicatif d'un passage dudit couvercle (1) de la première à la seconde position et inversement.

12. Détecteur de tentative d'effraction de serrure selon l'une des revendications précédentes, comportant également au moins un moyen d'affichage (7) adapté pour indiquer si ledit couvercle (1) se trouve dans la première ou dans la seconde position.

13. Détecteur de tentative d'effraction de serrure selon l'une des revendications précédentes, comportant également une serrure auxiliaire (70) pour verrouiller ledit couvercle (1) dans ladite première position.

14. Détecteur de tentative d'effraction de serrure selon l'une des revendications précédentes, comportant également un moyen de temporisation (T) pour générer un signal (ST) indicatif d'une tentative d'effraction si ledit couvercle (1), ayant été amené de la première à la seconde position, ne retourne pas à ladite première position avant l'écoulement d'une durée prédéterminée.

15. Système d'alarme comportant un détecteur de tentative d'effraction de serrure selon la revendication 14 et une centrale d'alarme (CA), ladite centrale d'alarme (CA) étant adaptée pour recevoir ledit signal (ST) indicatif d'une tentative d'effraction et déclencher en conséquence un signal d'alarme.

16. Système d'alarme comportant un détecteur de tentative d'effraction de serrure selon l'une des revendications 1 à 14 et une centrale d'alarme, ladite centrale d'alarme étant adaptée pour recevoir ledit signal (S1, S2) indicatif d'un passage dudit couvercle (1) de la première à la seconde position ou inversement, et pour déclencher un signal d'alarme si la réception d'un signal (S1) indicatif d'un passage dudit couvercle (1) de la première à la seconde position n'est pas suivi, avant l'écoulement d'une durée prédéterminée, d'un signal (S2) indicatif d'un retour du couvercle (1) à ladite première position.

17. Serrure (4) munie d'un détecteur de tentative d'effraction de serrure selon l'une des revendications 1 à 14.

18. Porte (3) munie d'une serrure (4) selon la revendication 17.

## Claims

1. An attempted lock break-in detector comprising:
a cover (1) provided with mounting means (2) for mounting on a door (3) provided with a lock (4), said cover (1) being capable of passing from a first position in which it covers means (40) for opening or closing said lock (4) so as to make said means inaccessible, to a second position in which it allows access to said opening or closing means (40), and vice versa; and
means (51, 52) for opening and closing an electric circuit (6) to generate and interrupt an electrical signal (S1, S2) indicative of said cover (1) passing from the first position to the second position, and vice versa; the detector being **characterized in that** said means (51, 52) for opening and closing an electric circuit (6) comprise at least one contact element (51) that adapted for making electrical contact with an element (41) of said lock (4), which lock element constitutes a section of said electric circuit (6).

2. An attempted lock break-in detector according to claim 1, wherein said contact element (51) is arranged in such a manner as to be in contact with said element (41) of the lock to close said electric circuit (6) when the cover (1) in its first position, and to be spaced apart from said element (41) of the lock to open said electric circuit (6) when the cover (1) is in its second position.

3. An attempted lock break-in detector according to any preceding claim, wherein said lock is a lock having a key and said means (40) for opening or closing said lock (4) comprise a keyhole.

4. An attempted lock break-in detector according to claim 3, wherein said element (41) of a lock (4) is a cylinder.

5. An attempted lock break-in detector according to claim 4, wherein said means (51, 52) for opening and closing an electric circuit (6) comprise at least a first contact element (51) that, when said cover (1) is in said first position, is in contact with a side surface (410) of said cylinder (41) projecting from said door (3), and that, when said cover (1) is in said second position, is no longer in contact with said cylinder (41).

6. An attempted lock break-in detector according to claim 5, wherein said means (51, 52) for opening and closing an electric circuit (6) also comprise a second contact element (52) that, when said cover (1) is in said first position, is in contact with a front surface (411) of said cylinder (41), and that, when said contact (1) is in said second position, is no longer in contact with said cylinder (41).

7. An attempted lock break-in detector according to any preceding claim, wherein said at least one contact element (51) is magnetized.

8. An attempted lock break-in detector according to any preceding claim, also including return means for returning said cover (1) from said second position towards said first position.

9. An attempted lock break-in detector according to any preceding claim, wherein the mounting means (2) of said cover (1) are adapted to enable said cover (1) to pivot about an axis (z) perpendicular to the surface of said door (3).

10. An attempted lock break-in detector according to claim 9, wherein said mounting means (2) of said cover (1) comprise:
• a tubular element (21) for passing through said door (3);
• a pin (22) fastened to said cover (1) at one of its ends (220) and extending perpendicularly thereto, said pin (22) being adapted to pass through said tubular element (21) and to pivot in the tubular element; and
• retention means (221) for retaining said pin (22) inside said tubular element (21).

11. An attempted lock break-in detector according to claim 10, wherein said pin (22) includes an axial opening (222) through which there passes at least one electric wire (60, 61) connected to said means (51, 52) for generating a signal (S1, S2) indicative of said cover (1) passing from the first position to the second position, and vice versa.

12. An attempted lock break-in detector according to any preceding claim, also including at least one display means (7) suitable for indicating whether said cover (1) is in the first position or in the second position.

13. An attempted lock break-in detector according to any preceding claim, also including an auxiliary lock (70) for locking said cover (1) in said first position.

14. An attempted lock break-in detector according to any preceding claim, also including timer means (T) for generating a signal (ST) indicative of an attempted break-in if said cover (1), after being taken from the first position to the second position, does not return to said first position before a predetermined duration has elapsed.

15. An alarm system including an attempted lock break-in detector according to claim 14 and an alarm unit (CA), said alarm unit (CA) being adapted to receive said signal (ST) indicative of an attempted break-in, and consequently to trigger an alarm signal.

16. An alarm system comprising an attempted lock break-in detector according to any one of claims 1 to 14, and an alarm unit, said alarm unit being adapted to receive said signal (S1, S2) indicative of said cover (1) passing from the first position to the second position, or vice versa, and for triggering an alarm signal if reception of a signal (S1) indicative of a passage of said cover (1) from the first position to the second position is not followed, before a predetermined duration has elapsed, by a signal (S2) indicative of a return of the cover (1) to said first position.

17. A lock (4) provided with an attempted lock break-in detector according to any one of claims 1 to 14.

18. A door (3) provided with a lock (4) according to claim 17.

## Patentansprüche

1. Vorrichtung zum Erfassen eines Einbruchsversuchs an einer Schließvorrichtung, welche folgendes aufweist:
- einen Deckel (1), der mit Einrichtungen (2) für die Montage an einer mit einer Schließvorrichtung (4) ausgestatteten Tür (3) versehen ist, wobei der Deckel (1) aus einer ersten Position, in der er eine Einrichtung (40) zum Öffnen oder Schließen der Schließvorrichtung (4) so abdeckt, dass er sie unzugänglich macht, in eine zweite Position überführbar ist, in der er den Zugang zu der Einrichtung (40) zum Öffnen oder Schließen gestattet, und umgekehrt; und
- eine Einrichtung (51, 52) zum Unterbrechen und Schließen eines Stromkreises (6) zum Erzeugen und Abstellen eines elektrischen Signals (S1, S2), das einen Übergang des Deckels (1) aus der ersten in die zweite Position und umgekehrt signalisiert; wobei die Erfassungseinrichtung **dadurch gekennzeichnet ist, dass** die Einrichtung (51, 52) zum Unterbrechen und Schließen eines Stromkreises (6) mindestens ein Kontaktelement (51) aufweist, das in der Lage ist, einen elektrischen Kontakt mit einem Element (41) der Schließvorrichtung (4) herzustellen, welches einen Abschnitt des Stromkreises (6) darstellt.

2. Vorrichtung zum Erfassen eines Einbruchsversuchs an einer Schließvorrichtung nach Anspruch 1, wobei das Kontaktelement (51) derart ausgelegt ist, dass es das Element (41) der Schließvorrichtung kontaktiert und dadurch den Stromkreis (6) schließt, wenn sich der Deckel (1) in der ersten Position befindet, und von dem Element (41) des Schlosses beabstandet ist und dadurch den elektrischen Schaltkreis (6) unterbricht, wenn sich der Deckel (1) in seiner zweiten Position befindet.

3. Vorrichtung zum Erfassen eines Einbruchsversuchs an einer Schließvorrichtung nach einem der vorherigen Ansprüche, wobei die Schließvorrichtung ein schlüsselbetätigtes Schloss ist und die Einrichtung (40) zum Öffnen oder Schließen der Schließvorrichtung (4) ein Schlüsselloch aufweist.

4. Vorrichtung zum Erfassen eines Einbruchsversuchs an einer Schließvorrichtung nach Anspruch 3, wobei das Element (41) der Schließvorrichtung (4) ein Schlosszylinder ist.

5. Vorrichtung zum Erfassen eines Einbruchsversuchs an einer Schließvorrichtung nach Anspruch 4, wobei die Einrichtung (51, 52) zum Unterbrechen und Schließen eines Stromkreises (6) zumindest ein erstes Kontaktelement (51) aufweist, das eine von der Tür (3) vorstehende Seitenfläche (410) des Schlosszylinders (41) kontaktiert, wenn sich der Deckel (1) in der ersten Position befindet, und das den Schlosszylinder (41) nicht mehr kontaktiert, wenn sich der Deckel (1) in der zweiten Position befindet.

6. Vorrichtung zum Erfassen eines Einbruchsversuchs an einer Schließvorrichtung nach Anspruch 5, wobei die Einrichtung (51, 52) zum Unterbrechen und Schließen eines Stromkreises (6) ferner ein zweites Kontaktelement (52) aufweist, das eine Vorderfläche (411) des Schlosszylinders (41) kontaktiert, wenn sich der Deckel (1) in der ersten Position befindet, und das den Schlosszylinder (41) nicht mehr kontaktiert, wenn sich der Deckel (1) in der zweiten Position befindet.

7. Vorrichtung zum Erfassen eines Einbruchsversuchs an einer Schließvorrichtung nach einem der vorherigen Ansprüche, wobei das bzw. zumindest ein Kontaktelement (51) magnetisiert ist.

8. Vorrichtung zum Erfassen eines Einbruchsversuchs an einer Schließvorrichtung nach einem der vorherigen Ansprüche, welche ferner eine Rückstelleinrichtung zum Rückführen des Deckels (1) aus der zweiten Position auf die erste Position hin aufweist.

9. Vorrichtung zum Erfassen eines Einbruchsversuchs an einer Schließvorrichtung nach einem der vorherigen Ansprüche, wobei die Einrichtungen für die Montage (2) des Deckels (1) dazu ausgelegt sind, ein Verschwenken des Deckels (1) um eine zur Oberfläche der Tür (3) senkrechte Achse (z) zuzulassen.

10. Vorrichtung zum Erfassen eines Einbruchsversuchs an einer Schließvorrichtung nach Anspruch 9, wobei die Einrichtungen für die Montage (2) des Deckels (1) folgendes aufweisen:
- ein röhrenförmiges Element (21), das dazu bestimmt ist, die Tür (3) zu durchsetzen;
- einen Stift (22), der mit einem seiner Enden (220) an dem Deckel (1) befestigt ist und sich senkrecht zu diesem erstreckt, wobei der Stift (22) dazu ausgelegt ist, das röhrenförmige Element (21) zu durchsetzen und in dem röhrenförmigen Element zu drehen; und
- eine Einrichtung (221) zum Halten des Stiftes (22) im Inneren des röhrenförmigen Elementes (21).

11. Vorrichtung zum Erfassen eines Einbruchsversuchs an einer Schließvorrichtung nach Anspruch 10, wobei der Stift (22) eine axiale Vertiefung (222) aufweist, durch die mindestens ein elektrischer Draht (60, 61) geführt ist, der mit der Einrichtung (51, 52) zum Erzeugen eines Signals (S1, S2), das einen Übergang des Deckels (1) aus der ersten in die zweite Position und umgekehrt signalisiert, verbunden ist.

12. Vorrichtung zum Erfassen eines Einbruchsversuchs an einer Schließvorrichtung nach einem der vorherigen Ansprüche, welche ferner eine Anzeigeeinrichtung (7) aufweist, die dazu ausgelegt ist zu signalisieren, ob sich der Deckel (1) in der ersten oder der zweiten Position befindet.

13. Vorrichtung zum Erfassen eines Einbruchsversuchs an einer Schließvorrichtung nach einem der vorherigen Ansprüche, welche ferner eine Hilfsschließvorrichtung (70) zum Verriegeln des Deckels (1) in der ersten Position aufweist.

14. Vorrichtung zum Erfassen eines Einbruchsversuchs an einer Schließvorrichtung nach einem der vorherigen Ansprüche, welche ferner einen Verzögerungszeitgeber (T) zum Erzeugen eines Signals (ST) aufweist, das einen Einbruchsversuch signalisiert, wenn der Deckel (1), nachdem er aus der ersten in die zweite Position gebracht wurde, nicht nach Ablauf einer vorgegebenen Zeitdauer in die erste Position zurückkehrt.

15. Alarmanlage mit einer Vorrichtung zum Erfassen eines Einbruchsversuchs an einer Schließvorrichtung nach Anspruch 14 sowie einer Alarmzentrale (CA), wobei die Alarmzentrale (CA) dazu ausgelegt ist, das Signal (ST), das einen Einbruchsversuch signalisiert, zu empfangen und in der Folge ein Alarmsignal auszulösen.

16. Alarmanlage mit einer Vorrichtung zum Erfassen eines Einbruchsversuchs an einer Schließvorrichtung nach einem der Ansprüche 1 bis 14 sowie einer Alarmzentrale, wobei die Alarmzentrale dazu ausgelegt ist, das Signal (S1, S2), das einen Übergang des Deckels (1) aus der ersten in die zweite Position oder umgekehrt signalisiert, zu empfangen und ein Alarmsignal auszulösen, wenn auf den Empfang eines Signals (S1), das einen Übergang des Deckels (1) aus der ersten in die zweite Position signalisiert, nicht vor Ablauf einer vorgegebenen Zeitdauer ein Signal (S2) folgt, das eine Rückkehr des Deckels (1) in die erste Position signalisiert.

17. Schließvorrichtung (4), die mit einer Vorrichtung zum Erfassen eines Einbruchsversuchs an einer Schließvorrichtung nach einem der Ansprüche 1 bis 14 ausgestattet ist.

18. Tür (3), die mit einer Schließvorrichtung (4) nach Anspruch 17 ausgestattet ist.
